# EUROPÄISCHE PATENTANMELDUNG

(11) **EP 0 119 519 A2**
(43) Veröffentlichungstag der Anmeldung: **26.09.1984**
(21) Anmeldenummer: 84102108.2
(22) Anmeldetag: 29.02.1984
(51) Int. Cl.: B65D 51/28

(54) **Verschlusskappe für Behälter zum Aufbewahren von Reinigungsmitteln**

(30) Priorität: 16.03.1983 DE 8307588 U
(71) Anmelder: Dr. Wachter Kurmittel GmbH, D-5427 Bad Ems (DE)
(72) Erfinder: Roth, Erich, D-5427 Bad Ems (DE)
(74) Vertreter: Goddar, Heinz J., Dr.

(57) **Zusammenfassung**

Die Erfindung betrifft eine Verschlußkappe für Behälter zum Aufbewahren von Reinigungsmitteln, insbesondere WC-Reiniger, mit einem die vorzugsweise lösbare Verbindung mit dem Behälter ermöglichenden Flanschteil und einem damit einstückig ausgebildeten, im wesentlichen ebenen Deckelteil, wobei von dem Deckelteil an der dem Flanschteil abgewandten Seite ein umfangmäßig geschlossener Randsteg vorspringt; wobei die durch das Deckelteil und den Randsteg gebildete Kammer an der dem Deckelteil gegenüberliegenden Seite durch ein im wesentlichen plattenförmiges Abschlußteil abgeschlossen ist, welches mit Durchbrüchen versehen ist; wobei das Abschlußteil an der der Kammer abgewandten Seite durch eine abziehbare Folie oder dergl. luftdicht abgeschlossen ist; und wobei die Kammer mit einem Luftverbesserer, vorzugsweise in Granulatform, gefüllt ist, dessen einzelne Körner einen größeren Querschnitt haben als die Durchbrüche des Abschlußteiles.

## Beschreibung

Die Erfindung betrifft eine Verschlußkappe für Behälter zum Aufbewahren von Reinigungsmitteln, insbesondere WC-Reiniger, mit einem die vorzugsweise lösbare Verbindung mit dem Behälter ermöglichenden Flanschteil und einem damit einstückig ausgebildeten, im wesentlichen ebenen Deckteil.

Verschlußkappen der vorstehend beschriebenen Art, insbesondere auch kindergesicherte, sowie damit abgeschlossene Behälter zum Aufbewahren von Reinigungsmitteln, insbesondere WC-Reiniger, werden in weitem Umfang verwendet und sind bekannt.

Ferner sind Luftverbesserer, insbesondere zur Verwendung im WC, bekannt, die im wesentlichen einen luftverbessernden, duftenden oder geruchsabsorbierenden oder -kaschierenden Wirkstoff enthalten, der nach Freilegen entsprechender Durchbrüche bzw. von Kontaktflächen allmählich in die Umgebungsluft übertritt. Bislang werden diese Luftverbesserer als separate Behältnisse ausgebildet, die entweder in verhältnismäßig komplizierter Art an der Wand oder dergleichen befestigt werden müssen oder aber auf entsprechenden Stellflächen abzusetzen sind und hierdurch einen zusätzlichen Platzbedarf beispielsweise in WC's hervorrufen, ganz abgesehen davon, daß ihre Handhabung häufig recht kompliziert ist.

Der Erfindung liegt die Aufgabe zugrunde, eine Verschlußkappe der eingangs genannten Art zu schaffen, welche gleichzeitig das Einbringen eines Luftverbesserers in den Raum, in dem der WC-Reiniger verwendet und in der Regel auch aufbewahrt wird, ermöglicht.

Erfindungsgemäß wird diese Aufgabe dadurch gelöst, daß von dem Deckelteil an der dem Flanschteil abgewandten Seite ein umfangsmäßig geschlossener Randsteg vorspringt; daß die durch das Deckelteil und den Randsteg gebildete Kammer an der dem Deckelteil gegenüberliegenden Seite durch ein im wesentlichen plattenförmiges Abschlußteil abgeschlossen ist, welches mit Durchbrüchen versehen ist; daß das Ab-schlußteil an der der Kammer abgewandten Seite durch eine abziehbare Folie oder dergleichen luftdicht abgeschlossen ist; und daß die Kammer,mit einem Luftverbesserer, vorzugsweise in Granulatform, gefüllt ist, dessen einzelne Körner einen größeren Querschnitt haben als die Durchbrüche des Abschlußteiles.

Eine bevorzugte Ausführungsform der Erfindung sieht vor, daß das Abschlußteil auf dem Randsteg durch Klemmsitz, vorzugsweise in den Randsteg eingreifend, gehalten ist. Die Halterung des Abschlußteiles mittels in den Randsteg eingreifenden Klemmsitzes hat den Vorteil, daß dann - bei entsprechend tiefem Eindrücken des plattenförmigen Abschlußteiles in den Kammerhohlraum - ein oberer Randbereich des Randsteges geringfügig über das Abschlußteil nach oben vorsteht, so daß die Abziehfolie hieran besonders gut und zuverlässig angeschweißt oder angeklebt werden kann. Die Abziehbarkeit der Folie läßt sich in diesem Fall noch dadurch fördern, daß die Stirn-Ringfläche des Randsteges mit einer Riffelung oder dergleichen versehen wird.

Dabei kann auch vorgesehen sein, daß das Abschlußteil mit dem Randsteg über eine scharnierartige Randverbindung verbunden ist.

Weiterhin schlägt die Erfindung gegebenenfalls vor, daß das Flanschteil, das Deckelteil, der Randsteg und das Abschlußteil aus einstückigem Kunststoff-Spritzguß bestehen.

Auch kann vorgesehen sein, daß die Durchbrüche die Form kreisrunder Löcher haben

Alternativ hierzu kann auch vorgesehen sein, daß die Durchbrüche schlitzförmig ausgebildet sind.

Die Erfindung sieht weiterhin gegebenenfalls vor, daß der Luftverbesserer aus Körnern eines hochpolymeren Trägermaterials, insbesondere aus einem Polyacrylat, mit darin absorbiertem Wirkkonzentrat besteht.

Insgesamt wird durch die Erfindung die Möglichkeit gegeben, durch verhältnismäßig einfache Modifikation der bereits bekannten Verschlußkappen für WC-Reiniger oder dergleichen deren gleichzeitige Verwendung als Behälter für eiren Luftverbesserer der beschriebenen Art zu ermöglichen. Abgesehen davon, daß dem Benutzer hierdurch eine Kostenersparnis entsteht, da ja kein separates Behältnis für den Luftverbesserer erforderlich ist, liegen die Vorteile hinsichtlich des Platzbedarfes sowie der einfachen Handhabbarkeit etc. auf der Hand.

Weitere Merkmale und Vorteile der Erfindung ergeben sich aus der nachstehenden Beschreibung, in der ein Ausführungsbeispiel anhand der schematischen Zeichnung im einzelnen erläutert ist.

Dabei zeigt die aus einer einzigen Figur bestehende Zeichnung ein Ausführungsbeispiel der Verschlußkappe nach der Erfindung im vertikalen Schnitt durch die Längsachse.

Wie die Zeichnung erkennen läßt, weist die dort gezeigte Verschlußkappe, die zum Abschließen eines herkömmlichen Behälters zum Aufbewahren von WC-Reiniger bestimmt ist, ein Flanschteil 10 auf, welches der Herstellung einer lösbaren Verbindung mit dem Behälter dient; dabei wird das Flanschteil 10 also entweder schnappverschlußartig oder auch mittels eines entsprechenden Außen- oder Innengewindes vorzugsweise lösbar mit dem nicht gezeigten Behälter verbunden; natürlich ist es auch möglich, eine feste Verbindung zwischen dem Behälter und dem Flanschteil 10 herzustellen, beispielsweise durch Verklebung. Die Verschlußkappe weist weiterhin ein im wesentlichen ebenes Deckelteil 12 auf, wobei also das Flanschteil 10 in Verbindung mit dem einstückig hiermit ausgebildeten Deckelteil 12 bei insoweit herkömmlichen Verschlußkappen das luftdichte Abschließen des Behälters ermöglicht.

Erfindungsgemäß ist nun vorgesehen, daß die Verschlußkappe an der dem Behälter abgewandten Seite nicht mit dem Deckelteil 12 gleichsam endet, sondern daß von dem Deckelteil 12 an der dem Flanschteil 10 abgewandten Seite ein umfangsmäßig geschlossener Randsteg 14 vorsteht, der also zusammen mit dem Deckteil 12 eine Kammer 16 bildet, die mit Körner 18 eines Luftverbesserergranulates gefüllt ist. Die Körner 18 bestehen dabei bei dem gezeigten Ausführungsbeispiel aus einem Polyacrylat-Träger, in dem eine gewisse Menge luftverbesserndes Wirkkonzentrat (Parfumöl etc.), welches auf das Polyacrylat aufgesprüht wurde, absorbiert ist. An der dem Deckelteil 12 abgewandten Seite ist die Kammer 16 durch ein Abschlußteil 20 verschlossen, welches Durchbrüche 22 aufweist, deren lichte Weite kleiner ist als der Quersommit der Körner 18, so daß also auch bei aus der vertikalen Position in eine horizontale oder gar um 180° gegenüber der in der Zeichnung wiedergegebenen Position gedrehten umgekehrten Stellung keine Körner 18 durch die Durchbrüche 22 aus der Kammer 16 heraustreten können. Das Abschlußteil 20, im wesentlichen plattenförmig ausgebildet, umgreift mit einem vorstehenden Umfangsrand den oberen Bereich des Randsteges 14 und ist mit Klemmsitz fest dort gehalten, vorzugsweise gegebenenfalls auch abweichend von der Zeichnung in der weiter oben beschriebenen Art und Weise mit Innensitz bezüglich des Randsteges. Flanschteil 10, Deckelteil 12, Randsteg 14 und Abschlußteil 20 sind bei dem gezeigten Ausführungsbeispiel, bei dem im übrigen die Durchbrüche 22 schlitzförmig ausgebildet sind, einstückig im Spritzgußverfahren aus Kunststoff in der Weise hergestellt, daß an einer Seite - nicht gezeigt - eine schmale streifenförmige Kunststoffverbindung zwischen dem Abschlußteil 20 und dem' andsteg 14 besteht, die ein scharnierartiges Aufklappen des Abschlußteiles 20 gewährleistet. Schließlich läßt die Zeichnung noch eine Abziehfolie 24 aus Aluminium oder dergleichen erkennen, welche die Durchbrüche 22 des Abschlußteiles 20 luftdicht verschließt.

Die insoweit dargestellte Verschlußkappe nach der Erfindung wird wie folgt verwendet:

Zunächst wird die Kammer 16, entweder vor dem Aufsetzen der Verschlußkappe auf einen mit WC-Reiniger oder dergleichen gefüllten Behälter oder aber vor dem Aufsetzen auf den Behälter, mit den Körnern 18 des Luftverbesserergranulates gefüllt, wobei das Abschlußteil 20 aus der in der Zeichnung wiedergegebenen Stellung um die scharnierartige Verbindung mit dem Randsteg 14 soweit herumgeklappt ist, daß die Kammer 16 nach oben im wesentlichen freiliegt. Anschließend wird, wobei all diese Schritte gegebenenfalls in einer automatischen Füllanlage erfolgen können, das Abschlußteil 20 in die in der Zeichnung gezeigte Stellung gebracht und durch Andrücken mit festem Klemmsitz mit dem Randsteg 14 verbunden. Daraufhin wird das Abschlußteil 20 mit der Abziehfolie 24 verschlossen, wobei diese in der weiter oben beschriebenen Weise vorzugsweise mit dem gegebenenfalls geriffelten Stirnrand des Randsteges verschweißt oder verklebt wird, woraufhin der Behälter mit WC-Reiniger entweder verpackungsfertig ist bzw. die Verschlußkappe noch, sofern dies nicht vorher geschehen war, wie eine herkömmliche Verschlußkappe auf den Behälter aufgesetzt werden muß.

Am Verwendungsort zieht der Benutzer durch Angreifen an der Lasche 26 und Aufbringen eines entsprechenden Zuges auf die Abziehfolie 24 diese von dem Abschlußteil 20 ab. Hierdurch werden die Durchbrüche 22 freigelegt, so daß das Luftverbesserer-Wirkkonzentrat,allmählich aus den Körnern 18 herausdiffundierend, in die Umgebungsluft eintreten kann. Die üblicherweise 7 bis 10 g Luftverbesserergranulat, die in die Kammer 16 eingefüllt sind, gewährleisten eine mehrwöchige Wirkungsdauer, wobei natürlich die Größe der Kammer 16 entsprechend der jeweiligen Größe des mittels der Verschlußkappe abzudeckenden Behälters so variiert und zweckmäßigerweise eingestellt werden kann, daß der Luftverbesserer gerade solange wirksam bleibt, wie der im Behälter vorhandene Reinigervorrat üblicherweise reicht. Ist nach Aufbrauchen des Behälters in bestimmten Fällen allerdings der Luftverbesserer noch nicht aufgebraucht, so kann die Verschlußkappe entbei wieder auffüllbarem Behälter noch weiter zur Luftverbesserung verwendet werden oder aber getrennt von dem Behälter in der aus der Zeichnung ersichtlichen Position aufgestellt werden, um so als vom Behälter unabhängiger Luftverbesserer zu dienen. Hinzuweisen ist darauf, daß sich für die erfindungsgemäße Verschlußkappe natürlich ein möglichst großer Querschnitt empfiehlt, da dann die obere Deckfläche der Kammer 16 optimal groß ist und somit auch ein optimal starker Kontakt des Luftverbesserers mit der Umgebungsluft gewährleistet ist; der erwünscht große Kammerquerschnitt ließe sich beispielsweise in manchen Anwendungsfällen dadurch erreichen, daß für die Verbindung der Verschlußkappe mit dem Behälter in an sich bekannter Weise ein Innenteil mit entsprechendem Gewinde vorgesehen ist, welches von der eigentlichen Verschlußkappe größeren Querschnittes umgeben ist, wobei dann also der Kammerquerschnitt wesentlich größer als der Querschnitt der Behältereinfüllöffnung sein kann. Die Verwendung von Granulat anstelle von pulverförmigem Material, Paste, Vlies, Filz oder dergleichen gewährleistet darüber hinaus eine vorteilhafte Oberflächenvergrößerung. Die Kindersicherheit einer in üblicher Weise entsprechend ausgebildeten Verschlußkappe wird im übrigen durch die erfindungsgemäße Ausgestaltung in keiner Weise beeinträchtigt.

Die in der vorstehenden Beschreibung, in der Zeichnung sowie in den Ansprüchen offenbarten Merkmale der Erfindung sowohl einzeln als auch in beliebigen Kombinationen fur die Vertiklichung der Erfindung in ihren verschiendenen Ausführungsformen wesentlich sein.

### BEZUGSZEICHENLISTE

### (LIST OF REFERENCE NUMERALS)

1___1
2___2
3___3
4___4
5___5
6___6
7___7
8___8
9___9
10 Flanschteil 10
11___11
12 Deckelteil 12
13___13
14 Randsteg 14
15 15
6 Kammer 16
17___17
18 Korn 18
19 ___19
20 Abschlußteil 20
21___21
22 Durchbruch 22
23 23
24 Abziehfolie 24
25 25
26 Lasche 26
27 27
28___28
29___29
30___30

## Patentansprüche

1. Verschlußkappe für Behälter zum Aufbewahren von Reinigungsmitteln, insbesondere WC-Reiniger, mit einem die vorzugsweise lösbare Verbindung mit dem Behälter ermöglichenden Flanschteil und einem damit einstückig ausgebildeten, im wesentlichen ebenen Deckelteil, dadurch gekennzeichnet, daß von dem Deckelteil (12) an der dem Flanschteil (10) abgewandten Seite ein umfangsmäßig geschlossener Randsteg (14) vorspringt; daß die durch das Deckelteil (12) und den Randsteg (14) gebildete Kammer (16) an der dem Deckelteil (12) gegenüberliegenden Seite durch ein im wesentlichen plattenförmiges Abschlußteil (20) abgeschlossen ist, welches mit Durchbrüchen (22) versehen ist; daß das Abschlußteil (20) an der der Kammer abgewandten Seite durch eine abziehbare Folie (24) oder dergleichen abgeschlossen ist, und daß die Kammer (16) mit einem Luftverbesserer, vorzugsweise in Granulatform, gefüllt ist, dessen einzelne Körner (18) einen größeren Querschnitt haben als die Durchbrüche (22) des Abschlußteiles (20).

2.Verschlußkappe nach Anspruch 1, dadurch gekennzeichnet, daß das Abschlußteil (20) auf dem Randsteg (14) durch Klemmsitz, vorzugsweise in den Randsteg eingreifend, gehalten ist.

3. Verschlußkappe nach Anspruch 1 oder 2, dadurch gekennzeichnet, daß das Abschlußteil (20) mit dem Randsteg (14) über eine scharnierartige Randverbindung verbunden ist.

4. Verschlußkappe nach Anspruch 3, dadurch gekennzeichnet. daß das Flanschteil (10), das Deckelteil (12), der Randsteg (14) und das Abschlußteil (20) aus einstückigem Kunststoff-Spritzguß bestehen.

5. Verschlußkappe nach einem der vorangehenden Ansprüche, dadurch gekennzeichnet, daß die Durchbrüche (22) die Form kreisrunder Löcher haben.

6. Verschlußkappe nach einem der Ansprüche 1 bis 4, dadurch gekennzeichnet, daß die Durchbrüche (22) schlitzförmig ausgebildet sind.

7. Verschlußkappe nach einem der vorangehenden Ansprüche, dadurch gekennzeichnet, daß der Luftverbesserer aus Körnern (18) eines hochpolymeren Trägermaterials, insbesondere aus einem Polyacrylat, mit darin absorbiertem Wirkkonzentrat besteht.
